# FASCICULE DE BREVET EUROPEEN

(11) **EP 0 546 878 B1**
(45) Date de publication et mention de la délivrance du brevet: **11.10.1995**
(21) Numéro de dépôt: 92403137.0
(22) Date de dépôt: 20.11.1992
(51) Int. Cl.: B44C 3/12, B44C 1/28, E04F 15/08

(54) **Dispositif pour la pose de plaques, de carreaux ou motifs décoratifs**
Vorrichtung zum Legen von Platten, Fliesen oder dekorativen Mustern
Apparatus for positioning plaques, tiles or decorative patterns

(30) Priorité: 11.12.1991 FR 9115378
(43) Date de publication de la demande: 16.06.1993
(73) Titulaire: EMAUX DE BRIARE TECHNOLOGIES S.A., F-92150 Suresnes (FR)
(72) Inventeur: Lucas, Jacques, F-45250 Briare (FR)
(74) Mandataire: Armengaud Ainé, Alain

(56) Documents cités:
- EP-A- 0 305 562
- DE-A- 3 328 528
- US-A- 4 177 305
- US-A- 4 620 998
- PATENT ABSTRACTS OF JAPAN (M-1062), 20 Décembre 1990; JP A 02 248 569 (SEKAICHO RUBBER CO.LTD.) 04 Octobre 1990

## Description

La présente invention est relative à un dispositif qui par l'emploi de plaques de dimensions et de formes standard, comportant une série de carreaux ou de motifs décoratifs préalablement disposés et maintenus par des moyens connus (collage) sur une trame, permet à l'Homme de l'art de réaliser un grand nombre de mètres carrés de surface recouverte en un temps réduit tout en conservant sur toute la superficie du mur ou du sol un écartement uniforme et régulier entre les motifs géométriques.

Ces applications sont multiples et variées, aussi bien dans le domaine domestique qu'industriel.

Le procédé de conditionnement de ces plaques de carreaux en céramique utilise des motifs de forme simple tels que notamment des cercles ou des polygones, disposés sur une trame en matière plastique ou sur tout autre moyen de collage (papier ou trame en papier) de manière stricte ; ils forment des alignements horizontaux et verticaux, l'Homme de métier juxtapose ces plaques bord à bord, élaborant ainsi une surface uniforme qui ne laisse pas apparaître les lignes de joint de raccordement.

L'inconvénient majeur de ce dispositif existant est qu'il se cantonne à des plaques sur lesquelles les motifs décoratifs sont disposés et maintenus sur une grille de manière rigoureuse, leur contour dessine des lignes horizontales et verticales ou des ondulations qui ont toutes néanmoins des axes ou plans de symétrie garantissant ainsi lors de la juxtaposition de ces plaques un rendu uniforme.

Le dispositif, objet de l'invention, a comme originalité de permettre un résultat analogue, mais à partir d'un semi de motifs décoratifs, disposés de manière aléatoire sur une trame en matière synthétique ou sur tout autre moyen de collage (papier ou trame en papier).

L'invention a donc pour objet un dispositif permettant la pose de carreaux ou de tout autre motif décoratif en plaque, notamment sur des murs ou des sols, caractérisé en ce que ces motifs décoratifs sont déposés et adhèrent par précollage sur une trame constituée d'un treillis de fils réalisés par exemple en matière plastique ou sur tout autre moyen de collage (papier ou trame en papier), lesdites plaques sont élaborées en deux parties, un polygone extérieur constitué de mosaïques rangées dans des positions rigoureusement définies qui conditionnent l'emboîtement des plaques entre elles, et un semi aléatoire à l'intérieur dudit polygone ou cadre d'une densité de mosaïques ou pierres telles qu'elles ne se touchent pas et ne forment pas d'alignement, la juxtaposition desdites plaques ainsi constituées assure une présentation finale dénuée de lignes de joint de raccordement.

D'autres caractéristiques et avantages de la présente invention ressortiront de la description faite ci-après, en référence aux dessins annexés qui en illustrent un exemple de réalisation dépourvu de tout caractère limitatif.

Sur les Figures :
- La Figure 1 est une vue plane du dispositif de conditionnement de plaque de carreau en céramique.
- La Figure 2 est une vue plane du semi aléatoire destiné à l'espace intérieur du cadre.
- La Figure 3 est une vue plane de la bordure extérieure de finition.

Selon un mode préféré de réalisation de ce dispositif de conditionnement de plaques en carreaux ou pierres en céramique, on élabore, sur la base d'une trame 2 en matière plastique souple ou sur tout autre moyen de collage (papier ou trame en papier), un cadre 1 ou polygone de motifs décoratifs 3, 4 qui adhèrent par un moyen connu, notamment par collage, au support ajouré 2, ils sont placés de telle façon que les arêtes 9, 10 des motifs 3, 4 fassent saillie vers l'extérieur et ne soient ni parallèles ni perpendiculaires aux côtés du polygone 5, 6, 7, 8. Les côtés du polygone sont similaires en tous points : dimensions, esthétique et conformation des pierres. Cesdits cadres prédéfinis comprennent dans l'espace intérieur 11, un ensemble de motifs décoratifs similaires aux précédents, disposés eux aussi sur la trame 2 souple par collage et sous forme d'un semi aléatoire 12. Ledit espace intérieur 11 est rempli d'une pluralité de pierres de forme et de gabarit différents, on respecte cependant un espace 17 tout autour de la périphérie pour le joint de finition ultérieur, et l'ajout d'au moins une pierre crée un début d'alignement qui est à proscrire. Les arêtes du polygone 5, 6, 7, 8 peuvent être éventuellement décomposées en deux parties A et B de longueur égale qui possèdent elles aussi une conformation identique auxdits côtés. La surface totale est assemblée par juxtaposition de plaques selon ce dispositif, soit bord à bord soit tête-bêche, les profils dentelés et éventuellement les demi-profils A ou B s'emboîtant les uns dans les autres de manière à ce que l'espace résiduel inter-plaques ne soit pas plus important que l'interstice 17 inter-mosaïques existant lors de la construction des plaques. Une bordure de finition 16 est élaborée selon le même procédé de conditionnement desdites plaques, l'un des côtés 13 reprend le contour dentelé extérieur d'une dite plaque, l'autre 14 est constituée d'une rangée de pierres alignées, les extrémités de ces bordures 14 sont à angle droit ou éventuellement en biseau 15, cet ensemble procure une finition linéaire.

La lecture de la description qui précède montre que l'invention apporte une nouveauté dans l'emploi de plaques préfabriquées élaborées à partir de motifs décoratifs disposés selon une orientation aléatoire, et qui permet à l'Homme de l'art de recouvrir une grande surface telle que notamment mur et sol, dans le domaine industriel et domestique, dénuée de lignes de raccordement. Il réalise ainsi une étendue uniforme sans axe ni plan de symétrie.

Il demeure bien entendu que la présente invention n'est pas limitée aux exemples de réalisation décrits et représentés ci-dessus mais qu'elle en englobe toutes les variantes.

## Revendications

1. Dispositif permettant la pose de carreaux ou de tout autre motif décoratif en plaque, notamment sur des murs ou des sols, caractérisé en ce que ces motifs décoratifs (3, 4) sont déposés et adhèrent par précollage sur une trame (2) constituée d'un treillis de fils réalisés par exemple en matière plastique ou sur tout autre moyen de collage (papier ou trame en papier), lesdites plaques sont élaborées en deux parties, un polygone extérieur (1) constitué de mosaïques rangées dans des positions rigoureusement définies qui conditionnent l'emboîtement des plaques entre elles, et un semis aléatoire (12) à l'intérieur (11) dudit polygone ou cadre (1) d'une densité de mosaïques ou pierres telles qu'elles ne se touchent pas et ne forment pas d'alignement, la juxtaposition desdites plaques ainsi constituées assure une présentation finale dénuée de lignes de joint de raccordement.

2. Dispositif selon la revendication 1, caractérisé en ce que ledit polygone est un carré dont les côtés sont identiques et s'emboîtent bord à bord et en position côte à côte (A,A), (B,B) ou tête bêche (A,B), (A,B) sans laisser entrevoir de lignes de raccordement, lesdits côtés sont formés d'éléments décoratifs (3, 4) de formes similaires, de tailles différentes mais pouvant être panachés.

3. Dispositif selon l'une des revendications 1 ou 2, caractérisé en ce que chacun desdits côtés (5, 6, 7, 8) dudit cadre est divisé en deux parties de longueur égale qui présentent également la particularité de s'emboîter côte à côte et tête-bêche sans laisser percevoir de lignes de raccordement.

4. Dispositif selon l'une quelconque des revendications précédentes, caractérisé en ce que l'ajout d'une bordure de finition (16) obtenue de manière similaire aux plaques, réalisée en deux parties, l'un des côtés (13) reprenant le contour extérieur d'une plaque de base, l'autre (14) étant constitué d'une rangée de pierres alignées, permet une finition linéaire lors de la pose.

5. Dispositif selon l'une quelconque des revendications précédentes, caractérisé en ce que l'extrémité (15) de la bordure de finition (16) est à angle droit et éventuellement en biseau selon le type de finition à réaliser.

## Claims

1. Device making possible the placing of tiles or any other decorative motif in panel form, notably on walls or floors, characterized in that these decorative motifs (3, 4) are deposited on and adhere by pregluing to a screen (2) constituted of a lattice of threads made, for example, of plastics material or on any other gluing means (paper or paper screen), said panels are produced in two parts, an external polygon (1) composed of mosaics arranged in rigorously defined positions which condition the fitting together of the panels, and a random semifinished product (12) in the inside (11) of said polygon or frame (1) having a density of mosaics or stones such that they do not touch one another nor form any alignments, the juxtaposition of said thus constituted panels assures a final presentation exhibiting no connecting joint lines.

2. Device according to Claim 1, characterized in that said polygon is a square, the sides of which are identical and fit edge-to-edge and in a side-by-side position (A,A), (B,B) or head-to-tail position (A,B), (A,B) without revealing the connection lines, said sides are formed of decorative elements (3, 4) of similar shapes, of different sizes but capable of being variegated.

3. Device according to one of Claims 1 or 2, characterized in that each of said sides (5, 6, 7, 8) of said frame is divided into two parts of equal length, which also have the feature of fitting together side-by-side and head-to-tail without showing connection lines between them.

4. Device according to any one of the preceding Claims, characterized in that the addition of a finishing border (16), produced in a similar manner to the panels, made in two parts, the one of the sides (13) repeating the external contour of a basic panel, the other (14) being constituted of a row of aligned stones, makes possible a linear finish during placing.

5. Device according to any one of the preceding Claims, characterized in that the end (15) of the finishing border (16) is at a right angle and possibly chamfered, depending upon the type of finish desired.

## Patentansprüche

1. Vorrichtung zum Verlegen von Vierecken oder einem beliebigen anderen dekorativen Plattenmuster insbesondere auf Mauern oder Fußböden, **dadurch gekennzeichnet, daß** diese dekorativen Muster (3, 4) auf einem Raster (2), der aus einem Gitter aus beispielsweise aus Kunststoff hergestellten Fäden besteht, oder auf einem beliebigen anderen Klebematerial (Papier oder Papierraster) aufgebracht und durch Vorkleben darauf befestigt sind, wobei die Platten in zwei Teilen ausgeführt sind, einem Außenvieleck (1), das aus Mosaiken besteht, die in streng festgelegten Positionen angeordnet sind, welche die Einfügung der Platten untereinander bedingen, und in einer zufälligen Anordnung (12) im Inneren (11) des Vielecks oder Rahmens (1) mit einer solchen Mosaik- oder Steindichte, daß sie einander nicht berühren und keine Ausrichtung bilden, wobei durch die Nebeneinanderanordnung der so gebildeten Platten ein fertiges Aussehen gewährleistet wird, das frei von Verbindungsfugen ist.

2. Vorrichtung nach Anspruch 1, **dadurch gekennzeichnet, daß** das Vieleck ein Quadrat ist, dessen Seiten gleich sind und sich Kante an Kante und nebeneinander (A, A), (B, B) oder verkehrt gegeneinander (A, B), (A, B) positioniert einfügen, ohne sichtbare Verbindungsfugen zu hinterlassen, wobei jedoch diese Seiten, die aus dekorativen Elementen (3, 4) mit ähnlichen Formen und verschiedenen Größen gebildet sind, gemischt sein können.

3. Vorrichtung nach Anspruch 1 oder 2, **dadurch gekennzeichnet, daß** jede der Seiten (5, 6, 7, 8) des Rahmens in zwei Teile gleicher Länge geteilt ist, die ebenfalls die Besonderheit aufweisen, daß sie sich Kante an Kante und verkehrt gegeneinander einfügen, ohne sichtbare Verbindungsfugen zu hinterlassen.

4. Vorrichtung nach einem der vorhergehenden Ansprüche, **dadurch gekennzeichnet, daß** durch den Zusatz einer Abschlußeinfassung (16), die auf ähnliche Weise aus Platten hergestellt und in zwei Teilen ausgeführt ist, wobei eine der Seiten (13) die Außenkontur einer Grundplatte wieder aufnimmt und die andere (14) aus einer Anordnung ausgerichteter Steine gebildet ist, während des Verlegens ein linearer Abschluß möglich wird.

5. Vorrichtung nach einem der vorhergehenden Ansprüche, **dadurch gekennzeichnet, daß** das Ende (15) der Abschlußeinfassung (16) entsprechend der Art des herzustellenden Abschlusses ein rechter Winkel und gegebenfalls eine Schräge ist.
